# EUROPÄISCHE PATENTSCHRIFT

(11) **EP 1 933 005 B1**
(45) Veröffentlichungstag und Bekanntmachung des Hinweises auf die Patenterteilung: **02.06.2010**
(21) Anmeldenummer: 06126290.3
(22) Anmeldetag: 16.12.2006
(51) Int. Cl.: E21D 21/00, E02D 5/80

(54) **Verankerungseinrichtung zum Stabilisieren des Baugrundes**
Anchoring device for stabilising the ground
Dispositif d'ancrage destiné à la stabilisation d'un sol de fondation

(43) Veröffentlichungstag der Anmeldung: 18.06.2008
(73) Patentinhaber: Kovari, Kalman, Prof. Dr., 8053 Zürich (CH)
(72) Erfinder: KOVARI, Kalman, CH-8053, Zürich (CH); STEINER, Patrick, CH-8600, Dübendorf (CH); STOLZ, Markus, CH-8492, Wila (CH)
(74) Vertreter: Rutz & Partner

(56) Entgegenhaltungen:
- EP-A- 1 564 369
- WO-A-94/05900
- FR-A- 2 059 812
- US-A- 3 021 747
- US-A- 3 224 202
- US-A- 4 322 193
- US-A- 4 681 493

## Beschreibung

Die Erfindung betrifft eine Verankerungseinrichtung zum Stabilisieren von Bewegungen im Gelände, im Fels oder im Lockergestein, in Bauwerken und dgl. gemäss Oberbegriff des Anspruches 1.

In der EP-A-1 564 369 und der entsprechenden US-A-2005/0191138 (Fig. 12) ist eine Verankerungseinrichtung dieser Art gezeigt und beschrieben, die als Felsanker zum Stabilisieren eines ausgebrochenen Tunnels ausgebildet ist. Der Ankerstab diese Felsankers ist am einen Ende im Fels oder im Lockergestein verankert. Am andern Ende wirkt der Ankerstab auf eine erste Stahlscheibe ein, die auf einem Stauchkörper aus einem kompressiblen Material aufliegt und als Kraftübertragungselement dient. Der Stauchkörper enthält in ein Bindemittel eingebettete, bei einer bestimmten Druckbelastung zusammendrückbare Partikel sowie Verstärkungselemente und stützt sich über eine zweite Stahlscheibe an der Wand des Tunnels ab. Auf den, den Stauchkörper durchdringenden Ankerstab wirkende Zugkräfte werden über die erste Stahlscheibe auf den Stauchkörper übertragen. Überschreitet dabei die auf den Stauchkörper einwirkende Druckbelastung einen bestimmten Wert, so wird der Stauchkörper verformt. Der zylindrische Stauchkörper und die ebenfalls zylindrische erste Stahlscheibe haben denselben Durchmesser. Das bedeutet ,dass die Auflagefläche, mit der die erste Stahlscheibe auf der Stirnfläche des Stauchkörpers aufliegt, gleich gross ist wie die Stirnfläche des Stauchkörpers.

Erfolgt bei diesem Felsanker das Einleiten der Zugkräfte auf die erste Stahlscheibe durch den Ankerstab nicht in Richtung der Symmetrieachse des Stauchkörpers, so wird der Stauchkörper nicht zentrisch belastet, d.h. die auf den Stauchkörper wirkende Druckbelastung ist über dessen Stirnfläche ungleichmässig. Das hat ein zunehmendes Abdrehen oder seitliches Kippen des Stauchkörpers zur Folge, was zu einem vorzeitigen Versagen führt und ein Ersetzen des Felsankers erforderlich macht. Dasselbe trifft zu, wenn im Material des Stauchkörpers herstellungsbedingte Schwachstellen oder andere Inhomogenitäten vorhanden sind.

In der US-A-3,224,202 ist eine Verankerungseinrichtung offenbart, bei der auf der Unterseite einer Platte eine Füllschicht angeordnet ist, die zwischen der Platte und dem Untergrund, z.B. einem Dach, liegt. Diese Füllschicht hat die Aufgabe, bei einem unregelmässigen Profil des Untergrunds dafür zu sorgen, dass zwischen der Platte und dem Untergrund ein enger Kontakt besteht. Die Füllschicht besteht aus einer plastisch deformierbaren Masse, die ein inkompressibles, nicht deformierbares körniges Material (z. B. Sand) und ein deformierbares Bindemittel aus Kunststoff (z. B. Bitumen) aufweist. Bei einer Belastung dieser Füllschicht wird diese plastisch verformt. Das bedeutet, dass bei einer Belastung das Volumen dieser Füllschicht im wesentlichen unverändert bleibt, während deren Form eine Änderung erfährt. Das körnige Material (Sand) ist zwar nicht zusammendrückbar, doch verformt sich das plastische Bindemittel. Bei dieser Verankerungseinrichtung spielt die Grösse der Fläche, mit der die Platte auf der Füllschicht aufliegt, im Vergleich zur Grösse dieser Füllschicht keine entscheidende Rolle.

Der vorliegenden Erfindung liegt nun die Aufgabe zugrunde, eine Verankerungseinrichtung der eingangs genannten Art zu schaffen, bei der es auch bei einer nicht symmetrischen Druckbelastung des Stauchkörpers bzw. bei herstellungsbedingten Inhomogenitäten nicht zu einer Verkürzung der Einsatzdauer kommt.

Diese Aufgabe wird erfindungsgemäss mit einer Verankerungsvorrichtung mit den Merkmalen des Anspruches 1 gelöst.

Da die Kraftübertragungsplatte nur auf einem Teil der Stirnfläche des Stauchkörpers aufliegt, wird bei einer Druckbelastung, die einen bestimmten Wert übersteigt, nur ein innen liegender Bereich des Stauchkörpers zusammen gedrückt, während der aussen liegende Bereich des Stauchkörpers nicht oder nur unwesentlich verformt wird. Deshalb kippt oder verdreht sich der Stauchkörper auch bei einer nicht symmetrischen Belastung und bei Inhomogenitäten, z.B. Schwachstellen, im Material nicht.

Im Folgenden werden Ausführungsbeispiele des Erfindungsgegenstandes anhand der Zeichnungen näher erläutert. Es zeigen rein schematisch:
- Fig. 1: im Längsschnitt eine erste Ausführungsform einer erfindungsgemässen Verankerungseinrichtung im unbelasteten Zustand,
- Fig. 2: die Verankerungseinrichtung gemäss Fig. 1 in einem belasteten Zustand,
- Fig. 3: im Längsschnitt eine zweite Ausführungsform einer erfindungsgemässen Verankerungseinrichtung im unbelasteten Zustand, und
- Fig. 4 und 5: verschiedene Anwendungsmöglichkeiten der Verankerungseinrichtung gemäss den Fig. 1 - 3.

In der Fig. 1 ist im Längsschnitt und rein schematisch eine erste Ausführungsform einer Verankerungseinrichtung 1 gezeigt, die beim vorliegenden Ausführungsbeispiel zum Stabilisieren eines im Untertagebau ausgebrochenen Hohlraumes, z. B. eines Tunnels, dient. Die Verankerungseinrichtung 1 weist ein Zugglied 2 auf, das mit dem in der Fig. 1 nicht gezeigten Ende 2a auf an sich bekannte Weise im Baugrund 3, d.h. im vorliegenden Fall im Gebirge, verankert ist. An seinem andern, freien Ende 2b wirkt das Zugglied 2 über einen Ankerkopf 4, der im vorliegenden Ausführungsbeispiel als Mutter ausgebildet ist, auf eine Kraftübertragungsplatte 5 (Ankerplatte) ein, die auf einer Stirnfläche 6a eines zylindrischen Stauchkörpers 6 aufliegt. Dieser Stauchkörper 6 stützt sich seinerseits an der Wand 7 des zu sichernden Tunnels ab. Das Zugglied 2 erstreckt sich durch einen Durchlass 8 im Stauchkörper 6 hindurch und durchsetzt den Stauchkörper 6. Dieser Durchlass 8 verläuft koaxial zur Symmetrieachse A des Stauchkörpers 6. Das Zugglied 2 kann auf an sich bekannte Weise aus einem Einzelstab oder einem Litzenbündel bestehen.

Der Stauchkörper 6 besteht aus einem kompressiblen Material und entspricht im Aufbau und der Wirkungsweise dem in der vorstehend erwähnten EP-A- 1 564 369 beschriebenen Stauchkörper. Dementsprechend besteht der Stauchkörper 6 aus bei einer bestimmten Druckbelastung sich verformenden, d.h. zusammendrückbaren, Partikeln sowie Verstärkungselementen, die in ein Bindemittel, z.B. Zement oder Kunststoff (Kunstharz), eingebettet sind. Vorzugsweise sind diese Partikel Blähglaspartikel, z.B. Blähglasgranulat. Unter Umständen können auch Partikel aus einem andern geeigneten Material, z.B. aus Kunststoff oder Stahlschaum, verwendet werden. Die Verstärkungselemente bestehen vorzugsweise aus Stahl, können aber auch aus Kunststoff oder Glas sein. Dabei werden Verstärkungselemente in der Form von Fasern, Gittern, Netzen, Stäben oder Platten mit oder ohne Öffnungen verwendet. Eine mögliche Zusammensetzung des Gemisches, aus dem der Stauchkörper 6 besteht, ist in der bereits erwähnten EP-A- 1 564 369 angegeben.

Der Stauchkörper 6 kann auch mit mindestens einem platten- oder gitterförmigen Bewehrungselement versehen sein, das quer und vorzugsweise rechtwinklig zur Belastungsrichtung, d.h. zur Symmetrieachse A, verläuft. Dieses Bewehrungselement, das eine hohe mechanische Festigkeit aufweist, kann in das Grundmaterial (Bindemittel) des Stauchkörpers 6 eingebettet sein.

Im Bereich seines Umfanges 6b ist der Stauchkörper 6 mit einer Bewehrung 9 versehen, die verhindern soll, dass bei einer Druckbelastung des Stauchkörpers 6 Material in einer Richtung quer zur Belastungsrichtung verdrängt werden kann. Der Stauchkörper 6 soll somit bei einer Druckbelastung keine oder höchstens eine sehr geringe Verformung in einer Richtung quer zur Symmetrieachse A erfahren können. Beim gezeigten Ausführungsbeispiel besteht die Bewehrung 9 aus Stahldrähten oder Stahlbändern 10, die ringförmig oder spiralförmig verlaufend in Umfangsrichtung des Stauchkörpers 6 in diesen eingelegt sind. Es ist auch möglich, diese Stahldrähte oder Stahlbänder ring- oder spiralförmig auf der Aussenseite des Stauchkörpers 6 um diesen herum zu spannen. Die Bewehrung kann auch durch einen zylindrischen Mantel aus einem zugfesten Material, der den Stauchkörper 6 auf dessen Aussenseite umgibt, gebildet werden.

Wie die Fig. 1 zeigt ist der Durchmesser D1 der Kraftübertragungsplatte 5 kleiner als der Durchmesser D2 des Stauchkörpers 6. Das bedeutet, dass die Auflagefläche 11, mit der die Kraftübertragungsplatte 5 an der Stirnfläche 6a des Stauchkörpers anliegt, kleiner ist als diese Stirnfläche 6a.

Anhand der Fig. 1 und 2 wird nachfolgend die Wirkungsweise der Verankerungseinrichtung 1 erläutert.

In Fig. 1 ist der Zustand dargestellt, bei dem der Stauchkörper 6 der auf ihn einwirkenden Druckbelastung noch standhalten kann und demzufolge noch kein Zusammendrücken des Stauchkörpers 6 stattfindet. Bei Bewegungen im Baugrund 3 erhöht sich die Zugkraft im Zugglied 2, die auf die Kraftübertragungsplatte 5 übertragen wird. Überschreitet nun die von der Kraftübertragungsplatte 5 auf den Stauchkörper 6 übertragene Druckbelastung einen bestimmten Wert, so wird der Stauchkörper 6 verformt und im Bereich unterhalb der Kraftübertragungsplatte 5 zusammengedrückt. Auf diese Weise wird das Zugorgan 2 nicht überbeansprucht. Dieser Verformungsvorgang des Stauchkörpers 6 ist in der früher erwähnten EP-A- 1 564 369 im Zusammenhang mit den Fig. 3 - 5 ausführlicher beschrieben. Wie in der Fig. 2 gezeigt dringt dabei die Kraftübertragungsplatte 5 in den Stauchkörper 6 ein. Unterhalb der Kraftübertragungsplatte 5 bildet sich ein Stauchbereich 12, in dem das Material des Stauchkörpers 6 zusammengedrückt wird. Im diesen Stauchbereich 12 umgebenden Bereich 13 des Stauchkörpers 6, insbesondere im Bereich seines Umfanges 6b, erfolgt kein Zusammendrücken des Materials, d.h. das Material in diesem Bereich 13 behält seine ursprüngliche Festigkeit bei. Das hat zur Folge, dass der Stauchkörper 6 auch bei einer nicht symmetrischen Belastung oder bei Schwachstellen im Material stabil bleibt und nicht dazu neigt, nach der Seite umzukippen.

Wie bereits erwähnt verhindert die Bewehrung 9, dass bei einer Druckbelastung des Stauchkörpers 6, wie sie in der Fig. 2 dargestellt ist, Material nach der Seite ausweichen kann. Die Bewehrung 9 hält den Stauchkörper 6 zusammen.

Beim in der Fig. 3 gezeigten weiteren Ausführungsbeispiel einer Verankerungseinrichtung 1' liegt der anhand der Fig. 1 und 2 beschriebene Stauchkörper 6 nicht direkt an der Tunnelwand 7 an, sondern liegt auf einem zweiten Stauchkörper 14 auf, der sich an der Tunnelwand 7 abstützt. Dieser zweite Stauchkörper 14 besteht aus dem gleichen Material wie der erste Stauchkörper 6 und ist zu letzterem koaxial angeordnet. Der zweite Stauchkörper 14 weist ebenfalls einen Durchlass 15 auf, durch den das Zugglied 2 hindurch verläuft. Dieser Durchlass 15 hat einen grösseren Durchmesser als der Durchlass 8 im oberen Stauchkörper 6. Das bei einer Druckbelastung im oberen Stauchkörper 6 zusammengedrückte, verdichtete Material (Stauchbereich 12 in Fig. 2) kann in diesen erweiterten Durchlass 15 im unteren Stauchkörper 14 ausweichen.

Gleich wie der erste Stauchkörper 6 ist auch der zweite Stauchkörper 14 im Bereich seines Umfanges 14a mit einer Bewehrung 16 versehen, die ein seitliches Ausweichen des Materials verhindern soll. Diese Bewehrung wird ebenfalls durch Stahldrähte oder Stahlbänder 17 gebildet, die ringförmig oder spiralförmig verlaufend in Umfangsrichtung des zweiten Stauchkörpers 14 in diesen eingelegt sind. Gleich wie beim ersten Stauchkörper 6 ist es auch möglich, diese Stahldrähte oder Stahlbänder ring- oder spiralförmig auf der Aussenseite des zweiten Stauchkörpers 14 um diesen herum zu spannen. Die Bewehrung kann auch beim zweiten Stauchkörper 14 durch einen zylindrischen Mantel aus einem zugfesten Material, der den zweiten Stauchkörper 14 auf dessen Aussenseite umgibt, gebildet werden.

Die Wirkungsweise bei der Ausführungsform gemäss Fig. 3 bei einer einen bestimmten Wert übersteigenden Druckbelastung ist dieselbe wie anhand der Fig. 1 und 2 beschrieben.

In den Fig. 4 und 5 sind mögliche Anwendungsgebiete der vorstehend anhand der Fig. 1 - 3 beschriebenen Verankerungseinrichtungen 1, 1' dargestellt.

Die Fig. 4 zeigt rein schematisch einen Querschnitt durch einen im Untertagbau ausgebrochenen Hohlraum 18, z.B. einen Tunnel oder eine Kaverne, wobei die Bodenplatte aus Beton und eine allfällige Betonauskleidung nicht dargestellt sind. So kann die mit 1a bezeichnete Verankerungseinrichtung zum Stabilisieren von Bewegungen in der Wand 18a des ausgebrochenen Hohlraumes 18 bei druckhaftem Gebirge Verwendung finden. Die erfindungsgemässe Verankerungseinrichtung kann auch zur Stabilisierung von Bewegungen des Bodens oder der Sohle 19 des ausgebrochenen Hohlraumes 18 bei quellfähigem oder druckhaftem Gebirge verwendet werden (Auftriebssicherung), wie das durch die in Fig.4 mit 1b bezeichneten Verankerungseinrichtungen dargestellt ist.

Ein weiteres Anwendungsgebiet für eine erfindungsgemässe Verankerungseinrichtung ist die Sicherung bei Hangbewegungen (Fig. 5). In dieser Fig. 5 dienen mehrere Verankerungseinrichtungen 1c, deren Zugstäbe 2 mit den Enden 2a im Hangmaterial 20 (z.B. Fels oder Lockergestein) verankert sind, dazu, einen rutschgefährdeten Hangbereich 21 zu stabilisieren.

Die Kraftübertragungsplatte 5 kann auch eine andere als eine zylindrische Form haben und z.B. quadratisch oder mehreckig ausgebildet sein. Wichtig ist dabei, dass die Auflagefläche der Kraftübertragungsplatte 5, d.h. die Belastungsfläche, mit der letztere auf der Stirnfläche 6a des Stauchkörpers 6 aufliegt, kleiner ist als diese Stirnfläche 6a des Stauchkörpers 6. Vorzugsweise ist die Kraftübertragungsplatte 5 symmetrisch bezüglich der Belastungsachse, d.h. der Symmetrieachse A des Stauchkörpers 6, ausgebildet.

Es versteht sich, dass die anhand der Fig. 1 - 3 beschriebene Verankerungseinrichtung 1, 1' sich noch für den Einsatz in andern als den erwähnten Gebieten eignet.

Bezugszeichenliste
- 1: Verankerungseinrichtung
- 2: Zugglied
2a, 2b Enden des Zugglieds 2
- 3: Baugrund
- 4: Ankerkopf
- 5: Kraftübertragungsplatte (Ankerplatte)
- 6: Stauchkörper
6a Stirnfläche, 6b Umfangsbereich des Stauchkörpers 6
- 7: Wand
- 8: Durchlass
- 9: Bewehrung
- 10: Stahldrähte oder Stahlbänder
- 11: Auflagefläche von 5
- 12: Stauchbereich
- 13: Bereich mit ursprünglicher Materialfestigkeit
- 14: zweiter Stauchkörper
14a Umfangsbereich des zweiten Stauchkörpers 14
- 15: Durchlass
- 16: Bewehrung
- 17: Stahldrähte oder Stahlbänder
- 18: Hohlraum
18a Wand des Hohlraums 18
- 19: Boden oder Sohle
- 20: Hangmaterial
- 21: rutschgefährdeter Hangbereich
- A: Symmetrieachse von 6
- D1: Durchmesser von 5
- D2: Durchmesser von 6
- P: Zugkraft

## Patentansprüche

1. Verankerungseinrichtung (1, 1') zum Stabilisieren von Bewegungen im Gelände, im Fels oder im Lockergestein, in Bauwerken und dgl., mit einem Zugglied (2), das am einen Ende (2a) im zu stabilisierenden Grund zu verankern ist und das am andern Ende (2b) auf eine Kraftübertragungsplatte (5) einwirkt, die an einer Stirnfläche (6a) eines aus einem kompressiblen Material bestehenden Stauchkörpers (6) anliegt, der in ein Bindemittel eingebettete, bei einer bestimmten Druckbelastung zusammendrückbare Partikel sowie Verstärkungselemente enthält und der vom Zugglied (2) durchsetzt ist und beim Überschreiten einer bestimmten, durch die Kraftübertragungsplatte (5) ausgeübten Druckbelastung zusammengedrückt wird, **dadurch gekennzeichnet, dass** die Auflagefläche (11) der Kraftübertragungsplatte (5), mit der die Kraftübertragungsplatte (5) an der Stirnfläche (6a) des Stauchkörpers (6) anliegt, kleiner ist als diese Stirnfläche (6a) des Stauchkörpers (6).

2. Verankerungseinrichtung nach Anspruch 1, **dadurch gekennzeichnet, dass** der Stauchkörper (6) achssymmetrisch ausgebildet ist und das Zuglied (2) den Stauchkörper (6) in dessen Symmetrieachse (A) durchsetzt.

3. Verankerungseinrichtung nach Anspruch 1 oder 2, **dadurch gekennzeichnet, dass** der Stauchkörper (6) eine zylindrische Form hat und die Kraftübertragungsplatte (5) in einem Abstand vom Umfang des Stauchkörpers (6) endet.

4. Verankerungseinrichtung nach Anspruch 3, **dadurch gekennzeichnet, dass** die Kraftübertragungsplatte (5) eine zylindrische Form hat und der Durchmesser (D1) der Kraftübertragungsplatte (5) kleiner ist als der Durchmesser (D2) des Stauchkörpers (6).

5. Verankerungseinrichtung nach einem der Ansprüche 1 - 4, **dadurch gekennzeichnet, dass** Mittel (9, 10) vorgesehen sind, die bei einer Druckbelastung des Stauchkörpers (6) ein Verdrängen dessen Materials in einer Richtung quer zur Belastungsrichtung verhindern.

6. Verankerungseinrichtung nach Anspruch 5, **dadurch gekennzeichnet, dass** der Stauchkörper (6) im Bereich seines Umfanges (6b) mit einer Bewehrung (9) versehen ist, die ein Verdrängen des Materials des Stauchkörpers (6) in einer Richtung quer zur Belastungsrichtung verhindert.

7. Verankerungseinrichtung nach Anspruch 5, **dadurch gekennzeichnet, dass** der Stauchkörper (6) von einer an seinem Umfang anliegenden Bewehrung umgeben ist, die ein Verdrängen des Materials des Stauchkörpers (6) in einer Richtung quer zur Belastungsrichtung verhindert.

8. Verankerungseinrichtung nach einem der Ansprüche 1 - 7, **dadurch gekennzeichnet, dass** der Stauchkörper (6) auf einem zweiten Stauchkörper (14) aufliegt, der einen Durchlass (15) aufweist, durch den das Zugglied (2) hindurch geführt ist, wobei der Durchmesser des Durchlasses (15) im zweiten Stauchkörper (14) grösser ist als der Durchmesser eines vom Zugglied (2) durchsetzten Durchlasses (8) im darüber liegenden, ersten Stauchkörper (6).

9. verankerungseinrichtung nach Anspruch 8, **dadurch gekennzeichnet, dass** der zweite Stauchkörper (14) im Bereich seines Umfanges (14a) mit einer Bewehrung (16) versehen ist, die bei einer Druckbelastung ein Verdrängen des Materials des Stauchkörpers (14) in einer Richtung quer zur Belastungsrichtung verhindert.

10. Verankerungseinrichtung nach Anspruch 8, **dadurch gekennzeichnet, dass** der zweite Stauchkörper (14) von einer an seinem Umfang anliegenden Bewehrung umgeben ist, die ein Verdrängen des Materials des Stauchkörpers (14) in einer Richtung quer zur Belastungsrichtung verhindert.

11. Verankerungseinrichtung nach Anspruch 1, **dadurch gekennzeichnet, dass** die Partikel Blähglaspartikel sind.

12. Verankerungseinrichtung nach Anspruch 1 oder 11, **dadurch gekennzeichnet, dass** die Verstärkungselemente aus Stahl, Kunststoff oder Glas bestehen und vorzugsweise Stahlfasern sind.

13. Verankerungseinrichtung nach einem der Ansprüche 1 - 12, **dadurch gekennzeichnet, dass** im Stauchkörper (6; 14) mindestens ein platten- oder gitterförmiges Bewehrungselement vorhanden ist.

## Claims

1. Anchoring device (1, 1') for the stabilization of movements in the area, in rock or in loose rock, in built structures and the like, with a tension member (2), which on one end (2a) is anchored in the ground that is to be stabilised and which on the other end (2b) acts on a load transmission plate (5), which abuts on a front side (6a) of a compression body (6) that consists of compressible material and that comprises particles, which are embedded in a binding material and which are compressible under a certain pressure load, as well as reinforcing elements and that is traversed by the tension member (2) and that is compressed, when a specific pressure load exerted by the load transmission plate (5) is exceeded, **characterised in that** the contact area (11) of the load transmission plate (5), with which the load transmission plate (5) abuts the front side (6a) of the compression body (6), is smaller than in the front side (6a) of the compression body (6)

2. Anchoring device according to claim 1, **characterised in that** the compression body (6) is formed axially symmetric and that the tension member (2) is traversing the compression body (6) in its axis of symmetry (A).

3. Anchoring device according to claim 1 or 2, **characterised in that** the compression body (6) has a cylindrical form and that the load transmission plate (5) ends in a distance from the circumference of the compression body (6).

4. Anchoring device according to claim 3, **characterised in that** the load transmission plate (5) has a cylindrical form and that the diameter (D1) of the load transmission plate (5) is smaller than the diameter (D2) of the compression body (6).

5. Anchoring device according to one of the claims 1 - 4, **characterised in that** means (9, 10) are provided, that prevent a displacement of material under a pressure load applied to the compression body (6) in a direction transverse to the direction of the load.

6. Anchoring device according to claim 5, **characterised in that** the compression body (6) in the range of its circumference (6b) is provided with an armor (9) that prevents a displacement of the material of the compression body (6) in a direction transverse to the direction of the load.

7. Anchoring device according to claim 5, **characterised in that** the compression body (6) is encased by an armour abutting the circumference of the compression body (6), which armour prevents a displacement of the material of the compression body (6) in a direction transverse to the direction of the load.

8. Anchoring device according to one of the claims 1 - 7, **characterised in that** the compression body (6) is seated on a second compression body (14), which comprises an aperture (15), through which tension member (2) is guided, wherein the diameter of the aperture (15) in the second compression body (14) is larger than the diameter of an aperture (8) traversed by the tension member (2) provided in the first compression body (6) arranged above.

9. Anchoring device according to claim 8, **characterised in that** the second compression body (14) in the range of its circumference (14a) is provided with an armour (16) that prevents a displacement of the material of the compression body (14) in a direction transverse to the direction of the load.

10. Anchoring device according to claim 8, **characterised in that** the second compression body (14) is encased by an armour abutting the circumference of the compression body (6), which armour prevents a displacement of the material of the compression body (14) in a direction transverse to the direction of the load.

11. Anchoring device according to claim 1, **characterised in that** the particles are foam glass particles.

12. Anchoring device according to claim 1 or 11, **characterised in that** the reinforcing elements consist of steel, Plastic or Glass and are preferably steel fibers.

13. Anchoring device according to one of the claims 1 - 12, **characterised in that** in the compression body (6; 14) at least one armour element is present that is formed as a plate or a grid.

## Revendications

1. Dispositif d'ancrage (1, 1') pour la stabilisation de mouvements dans le terrain, la roche ou dans la pierre meuble, dans des constructions et similaires avec un organe de traction (2) qui à une extrémité (2a) doit être ancré dans le sol à stabiliser et qui agit à l'autre extrémité (2b) sur une plaque de transfert de force (5) qui s'applique sur une surface frontale (6a) d'un corps de refoulement (6) se composant d'un matériau compressible, qui comprend des particules compressibles sous une certaine sollicitation de pression et enrobées dans un liant ainsi que des éléments de renfort et qui est traversé par l'organe de traction (2) et est comprimé lors d'un dépassement d'une certaine sollicitation de pression exercée par la plaque de transfert de force (5), **caractérisé en ce que** la surface d'application (11) de la plaque de transmission de force (5) par laquelle la plaque de transmission de force (5) s'applique sur la face frontale (6a) du corps de refoulement (6) est plus petite que cette surface frontale (6a) du corps de refoulement (6).

2. Dispositif d'ancrage selon la revendication 1, **caractérisé en ce que** le corps de refoulement (6) est réalisé axial symétriquement et l'organe de traction (2) traverse le corps de refoulement (6) dans son axe de symétrie (A).

3. Dispositif d'ancrage se la revendication 1 ou 2, **caractérisé en ce que** le corps de refoulement (6) a une forme cylindrique et la plaque de transfert de force (5) se termine à une distance de la périphérie du corps de refoulement (6).

4. Dispositif d'ancrage selon la revendication 3, **caractérisé en ce que** la plaque de transfert de force (5) a une forme cylindrique et le diamètre (D1) de la plaque de transfert de force (5) est inférieure au diamètre (D2) du corps de refoulement (6).

5. Dispositif d'ancrage selon l'une des revendications 1 à 4, **caractérisé en ce que** des moyens (9, 10) sont prévus pour empêcher lors d'une sollicitation en pression du corps de refoulement (6), un refoulement du matériau dans une direction transversale à la direction de sollicitation.

6. Dispositif d'ancrage selon la revendication 5, **caractérisé en ce que** le corps de refoulement (6) est muni dans la zone de sa périphérie (6b) d'une armature (9) qui empêche un refoulement du matériau du corps de refoulement (6) dans une direction transversale à la direction de sollicitation.

7. Dispositif d'ancrage selon la revendication 5, **caractérisé en ce que** le corps de refoulement (6) est muni d'une armature appliquée à sa périphérie qui empêche un refoulement du matériau du corps de refoulement (6) dans une direction transversale à la direction de sollicitation.

8. Dispositif d'ancrage selon l'une des revendications 1 à 7, **caractérisé en ce que** le corps de refoulement (6) s'applique sur un second corps de refoulement (14) qui présente un passage (15) par lequel l'organe de traction (2) est guidé, le diamètre du passage (15) étant supérieur dans le seconde corps de refoulement (14) au diamètre d'un passage (8) traversé par l'organe de traction (2) dans le premier corps de refoulement (6) se trouvant au-dessus.

9. Dispositif d'ancrage selon la revendication 8, **caractérisé en ce que** le seconde corps de refoulement (14) est muni dans la zone de sa périphérie (14a) d'une armature (16) qui empêche un refoulement du matériau du corps de refoulement (14) dans une direction transversale à la direction de sollicitation.

10. Dispositif d'ancrage selon la revendication 8, **caractérisé en ce que** le second corps de refoulement (14) est entouré d'une armature appliquée à sa périphérie qui empêche un refoulement du matériau du corps de refoulement (14) dans une direction transversale à la direction de sollicitation.

11. Dispositif d'ancrage selon la revendication 1, **caractérisé en ce que** les particules sont des particules de verre expansé.

12. Dispositif d'ancrage selon la revendication 1 ou 11, **caractérisé en ce que** les éléments d'ancrage se composent d'acier, de matière plastique ou de verre et de préférence de fibres d'acier.

13. Dispositif d'ancrage selon l'une des revendications 1 à 12, **caractérisé en ce que** dans le corps de refoulement (6; 14), il existe au moins un élément d'armature en forme de plaque ou de grille.
